# EUROPÄISCHE PATENTSCHRIFT

(11) **EP 1 413 773 B1**
(45) Veröffentlichungstag und Bekanntmachung des Hinweises auf die Patenterteilung: **08.03.2006**
(21) Anmeldenummer: 03017275.3
(22) Anmeldetag: 30.07.2003
(51) Int. Cl.: F15B 11/044

(54) **Computerisierte elektrohydraulische Proportional-Steuervorrichtung**
Computerized electro-hydraulic proportional control device
Dispositif de contrôle proportionnel électro-hydraulique à commande informatisée

(30) Priorität: 15.10.2002 DE 20215838 U
(43) Veröffentlichungstag der Anmeldung: 28.04.2004
(73) Patentinhaber: HAWE Hydraulik GmbH & Co. KG, 81673 München (DE)
(72) Erfinder: Heusser, Martin, Dipl.-Ing. Univ., 81245 München (DE)
(74) Vertreter: Grünecker, Kinkeldey, Stockmair & Schwanhäusser Anwaltssozietät

(56) Entgegenhaltungen:
- EP-A1- 0 900 888
- DE-U1- 20 114 538
- US-A- 5 875 701
- US-B1- 6 199 378
- US-B1- 6 467 264
- MORLOK JOACHIM: "Klassiker kontra Neuentwicklung?" FLUID, Januar 2002 (2002-01), Seiten 26-29, XP001148165

## Beschreibung

Die Erfindung betrifft eine computerisierte elektrohydraulische Proportional-Steuervorrichtung der im Oberbegriff des Anspruchs 1 angegebenen Art.

In der Mobilhydraulik finden computerisierte Steuervorrichtungen mit Mikroprozessoren zunehmend Eingang, deren extreme Leistungsfähigkeit für hochwertige Proportional-Steuervorrichtungen eine Vielzahl außerordentlich präziser und individueller Steuerroutinen realisieren lässt, die mit der herkömmlichen Steuerelektrik kaum möglich sind.

Bei der aus US-B1-6 199 378 bekannten Steuervorrichtung sind in den beiden ablaufseitigen Proportional-Druckregelsitzventilen vorgespannte Rückschlagventile enthalten, die einen Maximaldruck begrenzen und deren jedes bei einem exzessiven Druckanstieg mit Priorität gegenüber der Proportionaldruckregelung öffnet, d.h., bereits öffnet, ehe die Proportionaldruckregelung anspricht. Dies bedeutet, dass bei einer ungewollten Lastumkehr im an sich hydraulisch blockierten Hydromotor über ein nur druckabhängig öffnendes Rückschlagventil Druckmittel zum Tank abfließen kann, obwohl dies durch die elektronische Steuervorrichtung nicht eingesteuert wird. Dies kann zu Bewegungen oder Bewegungsänderungen am Hydromotor führen, die durch die elektronische Steuervorrichtung nicht beherrschbar sind.

Bei der aus DE 201 14 538 U1 bekannten elektrohydraulischen Steuervorrichtung für den Hebezylinder eines Schneepfluges ist zur Eigengewichtsentlastung des auf eine bestimmte Höhenposition eingestellten Schneepfluges ein Hydrospeichersystem angeschlossen, das abhängig von Druckschwankungen auf der Hebeseite des Hebezylinders elektrisch zugeschaltet wird. Die Bewegungsrichtung und Bewegungsgeschwindigkeit sowie die jeweilige Position des Hebezylinders werden über ein 4/2-Wegeventil mit Magnetbetätigung eingestellt. Der Hebezylinder wird bei zugeschaltetem Hydrospeichersystem nicht hydraulisch blockiert, sondern in einer der jeweils eingestellten Eigengewichtsentlastung entsprechenden Teil-Schwimmstellung gehalten. In der zur Hebeseite führenden Arbeitsleitung, an die das Hydrospeichersystem angeschlossen ist, ist ein 2/2-Wege-Magnetsitzventil als Sperrventil angeordnet.

Der Artikel "Elektronic-Hydraulic CAN-Bus Control Systems" der Firma Ultronics Llmited, GL 526 RT, Englang, mit der Registiemummer UL/1/1/500/CP/1/99, befasst sich mit hydraulischen Proportional-Steuersystemen, die über ein CAN-Busnetzwerk mit Ventübetätigungen kommunizieren. Auf der mit "Power Stage" betitelten Seite ist im Querschnitt eine Proportional-Wegesteuerventilanordnung gezeigt, die in eine auf der "System Schematic" betitelten Seite als Blockschaltbild gezeigte, computerisierte elektrohydraulische Proportional-Steuervorrichtung für einen Hydromotor integriert ist. Jeweils ein einer Arbeitsleitung zugeordnetes 3/3-Haupt-Wegesteuerventil mit Druckvorsteuerung wird durch ein zugeordnetes Proportional-Vorsteuerwegeventil verstellt, das an die Computersteuerung angeschlossen ist. In den Arbeitsleitungen sind Drucksensoren enthalten. Ferner sind den Haupt-Wegesteuerventilen an die Computersteuerung angeschlossene Verstellweg-Sensoren zugeordnet. Als Besonderheit ist eine mechanische Entkoppelung der Zulauf- und der Ablaufsteuerkanten vorgesehen, so dass der Zulauf und der Ablauf jeweils für sich extrem feinfühlig individuell steuerbar wären. Allerdings operieren die beiden Proportional-Vorsteuerventile, deren jedes ein Haupt-Wegesteuerventil verstellt, mit demselben Pilotdruck, so dass sie sich gegenseitig beeinflussen und die mechanische Entkopplung der Steuerkanten hydraulisch zumindest teilweise wieder zunichte gemacht ist.

Der Artikel "Klassiker kontra Neuentwicklung ?" der Zeitschrift "fluid", Januar/Februar 2002, S. 26 und 28, 29, diskutiert Entwicklungstendenzen in der Steuerungstechnik von Mobilhydraulik, auch mit von einem Rechner gesteuerten CAN-Buskonzepten zum Ansteuern von Vorsteuerventilen. Es wird bei einer Ventilbaugruppe mit zwei Proportional-Vorsteuerventilen und zwei Haupt-Wegesteuerventilen die mechanische Entkopplung der Zulauf- und Ablaufsteuerkanten diskutiert, die eine sehr saubere und individuelle Zulauf- und Ablaufsteuerung ermöglicht, wenn die Vorsteuerventile nicht durch denselben Steuerdruck die Steuerkanten gleichsinnig verstellten. Obwohl die Steuerkanten mechanisch entkoppelt sind, wirkt dennoch fallweise eine überregelnde hydraulische Koppelung, die eine individuelle Regelung nur des Zulaufs bzw. nur des Ablaufs verwehrt.

Im Besonderen bei Steuervorrichtungen von Masten oder Mast-Drehwerken für Kräne oder Betonpumpen ist ein gesteuertes Abbremsen des Ablaufstroms insbesondere dann erforderlich, wenn eine ziehende oder drückende Last auf einen Mastabschnitt einwirkt, die mit einem Stromregler im Zulauf nicht ausreichend sicher beherrschbar ist, da die ziehende oder drückende Last die kinematischen Verhältnisse vorübergehend umkehrt. Eine solche Situation kann z.B. eintreten, falls ein Mastabschnitt beim Senken ein Hindernis berührt oder eine extreme Maststellung eine Kraftrichtungsumkehr hervorruft.

Bei einer aus US-A-5 875 701 bekannten Steuervorrichtung werden die beweglichen Komponenten einer Erdbewegungsmaschine über Hydroverbraucher betätigt, die über eine Joystick-Steuerung mit einem Mikroprozessor und nicht näher spezifizierte Ventileinrichtungen in Richtung und Geschwindigkeit gesteuert werden. Der Mikroprozessor wird mit Informationen zu den relativen Winkelpositionen der Komponenten der Maschine und der Joysticks gespeist.

Weiterer Stand der Technik ist enthalten in EP-A-0 900 888 und US-B1-6 467 264.

Der Erfindung liegt die Aufgabe zugrunde, eine Steuervorrichtung der eingangs genannten Art anzugeben, insbesondere für einen Masten, die in allen Absperrstellungen leckagefrei dicht ist, und den Hydromotor zuverlässig hydraulisch blockiert, und bei der dennoch bei schwierigen Lastverhältnissen, die sich auf den Hydromotor gegebenenfalls lastumkehrend auswirken, der Zulauf und der Ablauf unabhängig voneinander und individuell feinfühlig steuerbar sind, wobei die Computersteuerung die Steuervorrichtung auf sich ändernde Belastungsfälle einstellt.

Die gestellte Aufgabe wird mit den Merkmalen des Anspruchs 1 gelöst.

In den beiden, je einer Arbeitsleitung zugeordneten 2/2-Wege-Proportional-Regelsitzventilen ist nicht nur eine mechanische Entkopplung zwischen jeder Zulauf-und der Ablauf-Steuerkante gegeben, sondern es entfällt jeglicher gegenseitiger Einfluss der beiden Regelsitzventile aufeinander, da jedes Sitzventil nur nach Maßgabe der Bestromung seines Proportionalmagneten unabhängig von dem anderen arbeitet. Die Sitzventil-Bauweise vermeidet jegliche Leckage in der Absperrstellung, so dass der Hydromotor keine lastbedingten Nachlauf- oder Gegenbewegungen auszuführen vermag, sondern zuverlässig hydraulisch blockiert ist. Dennoch bieten die beiden Proportional-Regelsitzventile die Möglichkeit einer Schwimmstellung des Hydromotors, indem die beiden Ablauf-Proportional-Regelsitzventile über die Computersteuerung selektiv in Durchgangsstellungen eingestellt werden. Die informationen der Ist-Drucksensoren in den Arbeitsleitungen des Hydromotors werden über die Computersteuerung so verarbeitet, dass für jedes Regelsitzventil die passende Einstellung vorgenommen wird. Die Steuerung ist dank der Computersteuerung jederzeit in der Lage, sich an Änderungen der Lastverhältnisse (z.B. Wechsel zwischen ziehender und drückender Last) anzupassen und trotz eines einfachen Aufbaus der Ventilbaugruppe die eingestellte Geschwindigkeit des Hydromotors zu halten. Um bei großer Fördermenge und/oder hohem Arbeitsdruck mit klein bauenden, kostengünstigen und leichten Proportionalmagneten auskommen zu können, ist in jedem Regel-Sitzventil eine über den Proportionalmagneten gegen Federkraft aktivierbare Druckvorsteuerung vorgesehen. In jedem Proportional-Regelsitzventil ist ein individueller Vorsteuerdruck der Druckvorsteuerung einstellbar, der durch den Vorsteuerdruck in einem anderen Proportional-Regelsitzventil nicht beeinflussbar ist. Die Druckvorsteuerung nimmt die eigentliche Regelverstellung des Regelsitzventils in Abhängigkeit von der Bestromung des Proportionalmagneten vor, der deshalb mit geringerer Primärkraft auskommt. Dies hat z.B. bei den Ablauf-Regel-Sitzventilen den Vorteil, dass bei einer Lastumkehr (ziehende Last) der Vorsteuerdruck der Druckvorsteuerung steigt und flankierend zur jederzeit anpassbaren Bestromung des Proportionalmagneten zwecks Verkleinerung des Ablauf-Ventildurchgangs beiträgt, um die eingestellte Geschwindigkeit des Hydromotors zu halten.

Kostengünstig sind alle vier Regelsitzventile untereinander identisch. Diese Maßnahme verringert auch den steuerungstechnischen Aufwand (z.B. als Nachrichten übertragende Stellsignale) für die Computersteuerung.

Eine einfache Verschaltung ist möglich, falls die Computersteuerung mit einem CAN-Knoten in einem CAN-Bussystem operiert, an den über einen Datenbus die vier Proportionalmagneten parallel angeschlossen sind. Vorzugsweise hat der Datenbus, zu den vier Proportionalmagneten, eine Daisy-Chain-Konfiguration, wofür weniger oder keine hochwertigen Prozessoren erforderlich sind.

Bei einem Hydromotor, der ein Knickzylinder zwischen zwei in einem Gelenk verbundenen Mastabschnitten ist, sollte zweckmäßig auch ein Gelenk-Winkelsensor insbesondere zur Winkelerfassung für eine übergeordnete Mastspitzen-Position, vorgesehen und an die Computersteuerung angeschlossen sein. Die Verstellung der jeweiligen Proportional-Regel-Sitzventile über die Computersteuerung kann dann zusätzlich oder dominierend im Hinblick auf die Mastspitzenposition oder den Winkel zwischen Mastabschnitten erfolgen.

Ein Drucksensor für den Zulaufdruck zu den Zulauf-Proportional-Regelsitzventilen kann an die Computersteuerung angeschlossen sein. Die Computersteuerung kennt dann die Druckdifferenz zwischen der Versorgungsleitung und den Arbeitsleitungen. Mit dieser Information lässt sich die Größe des Ventildurchgangs (im Ablauf und/oder im Zulauf) noch präziser einstellen, um entweder eine ideale lastunabhängige Durchflussverteilung (LUDV) zu erzielen, d.h. eine stufenlose und lastunabhängige Einstellung der Geschwindigkeit des Hydromotors, oder nur präzise einzudrossein.

Die Vielfalt der Steuerroutinen modemer Prozessoren einer Computersteuerung lässt sich weiter gewinnbringend nutzen, wenn auch ein elektrischer Pumpenantrieb an einen weiteren CAN-Knoten des Bussystems angeschlossen ist, so dass auch die Antriebssteuerung oder Regelung der Pumpe über das Bussystem durchführbar ist.

Die Pumpe kann eine Konstantförderpumpe sein, oder eine druckkonstante Regelpumpe sein, die elektrisch aus dem Bussystem auf drucklos schaltbar ist, oder eine Regelpumpe mit elektrischer und aus dem Bussystem gesteuerter Förderstrom-und/oder Förderdruck-Einstellung.

Eine Ausführungsform des Erfindungsgegenstandes wird anhand der Zeichnung erläutert.
- Fig. 1: ist ein Blockschaltbild einer computerisierten, elektrohydraulischen Proportional-Steuervorrichtung für einen Hydromotor, der beispielsweise ein Knickzylinder eines Masten eines Mobilkrans oder einer Betonpumpe ist.

In Fig. 1 dient eine computerisierte, elektrohydraulische Proportional-Steuervorrichtung S zur Geschwindigkeits- und/oder Richtungssteuerung eines Hydromotors H, hier eines Knickzylinders eines Masten M. Der Hydromotor H ist zwischen zwei Abschnitten 1, 3 des Masten M eingeordnet. Die beiden Abschnitte 1, 3 sind in einem Gelenk 2 zumindest schwenkbar miteinander verbunden, so dass sich ein Winkel α zwischen den Abschnitten 1, 3 mittels des Hydromotors H verstellen lässt.

Der Hydromotor H wird aus einer Pumpe 4 gespeist, die durch einen beispielsweise elektrischen Antrieb M angetrieben wird. Von der Pumpe 4 führt eine Druckleitung 5 zu zwei 2/2-Wege-Proportional-Regelsitzventilen VZ1, VZ2. Die Druckleitung 5 setzt sich gegebenenfalls zu weiteren nicht gezeigten Verbrauchern oder Steuervorrichtungen fort Zu einem Tank T führt eine Rücklaufleitung 6, die von zwei ablaufseitigen 2/2-Wege-Proportional-Regelsitzventilen VA1, VA2 kommt.

Zum Hydromotor H führen zwei Arbeitsleitungen 7, 8 mit je einem an eine Computersteuerung CU angeschlossenen Drucksensor 9, 10 (einen Wandler, der hydraulischen Druck P in ein elektrisches Signal E wandelt). Die Drucksensoren 9, 10 sind beispielsweise mit einem CAN-Knoten CK1 eines CAN-Bussystems verbunden.Gegebenenfalls ist für das Gelenk 2 ein Winkelsensor 11 vorgesehen, der ebenfalls an den CAN-Knoten CK1 angeschlossen ist, und dazu dient, eine übergeordnete Mastspitzen-Position durch Winkelerfassung zu ermitteln.

Ein weiterer Drucksensor 11 ist an die Druckleitung 5 angeschlossen und elektrisch mit einem weiteren CAN-Knoten CK2 des Bussystems verbunden, wobei an den CAN-Knoten CK2 auch der elektrische Pumpenantrieb M angeschlossen sein kann.

Die Arbeitsleitung 7 zweigt sich zu dem ablaufseitigen Proportional-Regelsitzventil VA1 und dem zulaufseitigen Proportional-Regelsitzventil VZ1 auf, wobei in dem abzweigenden Ast zum zulaufseitigen Proportional-Regelsitzventil VZ1 ein in Strömungsrichtung zum Proportional-Regelsitzventil VZ1 leckagefrei absperrendes Rückschlagventil 19 angeordnet ist. Analog ist auch für die Arbeitsleitung 8, die sich zu den Proportional-Regelsitzventilen VA2, VZ2 aufzweigt, ein Rückschlagventil 19' vorgesehen.

Jedes Proportional-Regelsitzventil VA1, VA2, VZ1, VZ2 hat einen eigenen Proportionalmagneten 13, 14, 15, 16. Die Proportionalmagneten 13 bis 16 sind parallel an einen Datenbus 20 zum CAN-Knoten CK1 angeschlossen. Gegebenenfalls ist der Datenbus 20 als Daisy-Chain ausgelegt. Mit jedem Proportionalmagneten 13 bis 16 ist eine Druckvorsteuerung 17 gegen die Kraft einer Ventilfeder 18 aktivierbar, so dass der Proportionalmagnet durch Verstellen des Proportional-Regelsitzventils den Vorsteuerdruck einstellt (Servowirkung).

Jedes Proportional-Regelsitzventil VA1, VA2, VZ1, VZ2 definiert einen eigenen Ventildurchgang (DA = Ablaufdurchgang in VA1, VA2; DZ = Zulaufdurchgang in VZ1 und VZ2), dessen Größe durch Verstellen einer nicht hervorgehobenen Steuerkante variabel ist, um den Durchfluss lastunabhängig einzustellen, oder gegebenenfalls eine verstellbare Drosselwirkung zu erzeugen. In der Absperrstellung ist der Ventildurchgang leckagefrei dicht

Da die Proportional-Regelsitzventile baulich voneinander getrennt sind, sind auch die Zulauf- und Ablauf-Steuerkanten mechanisch entkoppelt, und ist ferner in jedem Proportional-Regelsitzventil ein individueller Vorsteuerdruck der Druckvorsteuerung 17 einstellbar, der durch den Vorsteuerdruck in einem anderen Proportional-Regelsitzventil nicht beeinflussbar ist.

In Fig. 1 ist kein Proportionalmagnet 13 bis 16 bestromt. Alle Proportional-Regelsitzventile VZ1, VZ2, VA2, werden von den Ventilfedern 18 in ihren Absperrstellungen gehalten, in denen sie leckagefrei dicht sind. Auch die Rückschlagventile 19, 19' sperren leckagefrei ab. Der Hydromotor H ist hydraulisch blockiert.

Um den Winkel α zu vergrößern, werden der Proportionalmagnet 13 und der Proportionalmagnet 16 bestromt, ggfs. voneinander verschieden und wie in der Computersteuerung Cu berechnet oder gespeichert. Ist der Winkel α zu verkleinern, dann werden der Proportionalmagnet 14 und der Proportionalmagnet 15 bestromt. Zum Abbremsen einer Verstellbewegung zwischen den Mastabschnitten 1, 3 wird die Bestromung des jeweiligen Proportionalmagneten 15 oder 16 individuell verändert, z.B. nach Maßgabe der Information des jeweiligen Drucksensors 9 bzw. 10. Tritt beispielsweise beim Vergrößern des Winkels α eine Lastrichtungsumkehr von einer drückenden zu einer ziehenden Last ein (über den Drucksensor 9 oder über beide Drucksensoren 9, 10 festgestellt), dann wird zum Beibehalten der eingestellten Bewegungsgeschwindigkeit des Hydromotors H entweder die Bestromung des Proportionalmagneten 15, und/oder die Bestromung des Proportionalmagneten 14 entsprechend verringert.

## Patentansprüche

1. Computerisierte elektrohydraulische Proportional-Steuervorrichtung für wenigstens einen Hydromotor (H), insbesondere für einen Masten (M) eines Kranes oder einer Betonpumpe, mit zwischen einer Pumpe (4) mit Tank (T) und dem Hydromotor (H) angeordneten Proportional-Steuerventilen zum Einstellen der Hydromotor-Bewegungs-Geschwindigkeit und -richtung über mit verstellbaren Steuerkanten variable Ventil-Durchgänge (VA1, VA2, VZ1, VZ2) an der Zulauf- und der Ablaufseite, wobei die Zulauf- und Ablaufsteuerkanten mechanisch entkoppelt sind, und mit einer Computersteuerung (CU), an die zumindest Drucksensoren (9, 10) in den beiden Hydromotor-Arbeitsleitungen (7, 8) und die Proportionalmagneten (13 bis 16) der Proportional-Steuerventile angeschlossen sind, wobei für jede Arbeitsleitung (7 bzw. 8) zulaufseitig und ablaufseitig je ein 2/2-Wege-Proportional-Regetsitzventil (VA1, VA2, VZ1, VZ2) vorgesehen ist, das für die Arbeitsleitung (7 bzw. 8) einen variablen Zulauf- und einen variablen Ablaufdurchgang (DA, DZ) aufweist, und wobei jedes Ventil (VA1, VA2, VZ1, VZ2) eine über den Proportionalmagneten (13 bis 16) gegen Federkraft (18) aktivierbare Druckvorsteuerung (17) aufweist, mit der ein individueller, durch den Vorsteuerdruck in einem anderen Ventil nicht beeinflussbarer Vorsteuerdruck einstellbar ist, **dadurch gekennzeichnet, dass** zwischen der Arbeitsleitung (7) bzw. (8) und dem jeweiligen Zulaufdurchgang (DZ) ein in Strömungsrichtung zum Zulaufdurchgang leckagefrei absperrendes Rückschlagventil (19, 19') angeordnet ist und dass bei nicht bestromtem Proportionalmagneten (13, 14, 15, 16) das zulaufseitige Ventil (VZ1, VZ2) in einer leckagefreien Zulauf-Absperrstellung und das ablaufseitige Ventil (VA1, VA2) in einer leckagefreien Ablauf-Absperrstellung gehalten ist.

2. Steuervorrichtung nach Anspruch 1, **dadurch gekennzeichnet, dass** alle vier Ventile (VA1, VA2, VZ1, VZ2) identisch ausgebildet sind.

3. Steuervorrichtung nach Anspruch 1, **dadurch gekennzeichnet, dass** die Computersteuerung (CU) einen CAN-Knoten (CK1) in einem CAN-Bussystem (B) aufweist, und dass die vier Proportionalmagneten (13 bis 16) parallel an einen Datenbus (20) angeschlossen sind, vorzugsweise an einen in einer Daisy-Chain-Konfiguration ausgebildeten Datenbus.

4. Steuervorrichtung nach wenigstens einem der Ansprüche 1 bis 3, **dadurch gekennzeichnet, dass** der Hydromotor (H) ein Knickzylinder zwischen zwei in einem Gelenk (2) verbundenen Mastabschnitten (1, 3) ist, und dass ein Gelenk-Winkelsensor (11'), vorzugsweise zur Winkelerfassung für eine übergeordnete Mastspitzen-Position, vorgesehen und an die Computersteuerung (CU) angeschlossen ist.

5. Steuervorrichtung nach Anspruch 3, **dadurch gekennzeichnet, dass** ein elektrischer Pumpenantrieb (M) an einen weiteren CAN-Knoten (CK2) des CAN-Bussystems (B) angeschlossen ist.

6. Steuervorrichtung nach Anspruch 5 **dadurch gekennzeichnet, dass** die Pumpe (4) eine Konstantförderpumpe ist.

7. Steuervorrichtung nach Anspruch 5, **dadurch gekennzeichnet, dass** die Pumpe (4) eine druckkonstante Regelpumpe und auf drucklos schaltbar, vorzugsweise aus dem Bussystem elektrisch auf drucklos schaltbar, ausgebildet ist.

8. Steuervorrichtung nach Anspruch 5, **dadurch gekennzeichnet, dass** die Pumpe (4) eine Regelpumpe mit elektrischer, aus dem Bussystem betätigbarer Förderstrom-und/oder Förderdruck-Einstellung ist.

## Claims

1. Computerized electrohydraulic proportional control device for at least one hydraulic motor (H), in particular for a mast (M) of a crane or a concrete pump, having proportional control valves arranged between a pump (4) having a tank (T) and the hydraulic motor (H) for the purpose of adjusting the hydraulic-motor movement speed and direction via valve gates (VA1, VA2, VZ1, VZ2) on the inlet and outlet side which can be varied via adjustable control edges, the inlet and outlet control edges being mechanically decoupled, and having a computer control unit (CU), to which at least pressure sensors (9, 10) in the two hydraulic-motor working lines (7, 8) and the proportional magnets (13 to 16) of the proportional control valves are connected, in each case a 2/2-way proportional regulation seat valve (VA1, VA2, VZ1, VZ2) being provided on the inlet and outlet side for each working line (7 or 8), said 2/2-way proportional regulation seat valve (VA1, VA2, VZ1, VZ2) having a variable inlet gate and a variable outlet gate (DA, DZ) for the working line (7 or 8), and each valve (VA1, VA2, VZ1, VZ2) having a pressure pilot control system (17) which can be activated via the proportional magnet (13 to 16) counter to the spring force (18) and with which it is possible to set an individual pilot control pressure which cannot be influenced by the pilot control pressure in another valve, **characterized in that** a nonreturn valve (19, 19') which blocks flow in a leaktight manner in the flow direction towards the inlet gate is arranged between the working line (7) or (8) and the respective inlet gate (DZ), and **in that**, when there is no current flowing through the proportional magnet (13, 14, 15, 16), the inlet-side valve (VZ1, VZ2) is held in a leaktight inlet blocking position and the outlet-side valve (VA1, VA2) is held in a leaktight outlet blocking position.

2. Control device according to Claim 1, **characterized in that** all four valves (VA1, VA2, VZ1, VZ2) are of identical design.

3. Control device according to Claim 1, **characterized in that** the computer control unit (CU) has a CAN node (CK1) in a CAN bus system (B), and **in that** the four proportional magnets (13 to 16) are connected in parallel to a data bus (20), preferably to a data bus having a daisy chain configuration.

4. Control device according to at least one of Claims 1 to 3, **characterized in that** the hydraulic motor (H) is a bending cylinder between two mast sections (1, 3) connected at an articulated joint (2), and **in that** an articulated-joint angle sensor (11'), preferably for the purpose of detecting the angle for a higher mast tip position, is provided and is connected to the computer control unit (CU).

5. Control device according to Claim 3, **characterized in that** an electrical pump drive (M) is connected to a further CAN node (CK2) of the CAN bus system (B).

6. Control device according to Claim 5, **characterized in that** the pump (4) is a fixed-displacement delivery pump.

7. Control device according to Claim 5, **characterized in that** the pump (4) is in the form of a constant-pressure regulating pump and can be switched so as to be unpressurized, and preferably can be switched electrically from the bus system so as to be unpressurized.

8. Control device according to Claim 5, **characterized in that** the pump (4) is a regulating pump with electrical delivery-flow and/or delivery-pressure adjustment which can be actuated from the bus system.

## Revendications

1. Dispositif de commande proportionnelle électro-hydraulique informatisé pour au moins un moteur hydraulique (H), en particulier pour un mât (M) d'une grue ou d'une pompe à béton, comportant des vannes de commande proportionnelle disposées entre une pompe (4) avec cuve (T) et le moteur hydraulique (H) pour régler la vitesse et la direction de déplacement de moteur hydraulique par l'intermédiaire de passages de vannes (VA1, VA2, VZ1, VZ2) variables au moyen de rampes de commande réglables sur le côté entrée et le côté sortie, les rampes de commande d'entrée et de sortie étant découplées mécaniquement, et comportant une commande informatique (CU) à laquelle sont raccordés au moins des capteurs de pression (9, 10) dans les deux conduites de travail (7, 8) du moteur hydraulique et les aimants proportionnels (13 à 16) des vannes de commande proportionnelle, une vanne de régulation proportionnelle à siège 2/2 voies (VA1, VA2, VZ1, VZ2), qui présente pour la conduite de travail (7 ou 8) un passage d'entrée variable et un passage de sortie variable (DA, DZ), étant prévue pour chaque conduite de travail (7 ou 8) du côté entrée et du côté sortie, et chaque vanne (VA1, VA2, VZ1, VZ2) présentant une commande pilote de pression (17) pouvant être activée contre la force de rappel (18) par l'intermédiaire de l'aimant proportionnel (13 à 16), avec laquelle peut être réglée une pression pilote individuelle non influençable par la pression pilote dans une autre vanne, **caractérisé en ce qu'**entre la conduite de travail (7) ou (8) et le passage d'entrée (DZ) respectif est disposée une vanne anti-retour (19, 19') à blocage sans fuite dans la direction d'écoulement vers le passage d'entrée et que, lorsque les aimants proportionnels (13, 14, 15, 16) ne reçoivent pas de courant, la vanne (VZ1, VZ2) du côté entrée est maintenue dans une position de blocage d'entrée sans fuite et la vanne du côté sortie (VA1, VA2) est maintenue dans une position de blocage de sortie sans fuite.

2. Dispositif de commande selon la revendication 1, **caractérisé en ce que** les quatre vannes (VA1, VA2, VZ1, VZ2) présentent toutes une configuration identique.

3. Dispositif de commande selon la revendication 1, **caractérisé en ce que** la commande informatique présente un noeud CAN (CK1) dans un système de bus CAN (B) et que les quatre aimants proportionnels (13 à 16) sont raccordés en parallèle à un bus de données (20), de préférence à un bus de données présentant une configuration de chaînage en guirlande.

4. Dispositif de commande selon l'une au moins des revendications 1 à 3, **caractérisé en ce que** le moteur hydraulique (H) est un vérin de pliage entre deux sections de mât (1, 3) reliées dans une articulation (2), et qu'un capteur angulaire d'articulation (11') est prévu de préférence pour obtenir l'angle pour une position de pointe de mât de niveau supérieur et est raccordé à la commande informatique (CU) .

5. Dispositif de commande selon la revendication 3, **caractérisé en ce qu'**un entraînement de pompe électrique (M) est raccordé à un autre noeud CAN (CK2) du système de bus CAN (B).

6. Dispositif de commande selon la revendication 5, **caractérisé en ce que** la pompe (4) est une pompe d'alimentation constante.

7. Dispositif de commande selon la revendication 5, **caractérisé en ce que** la pompe (4) est une pompe de régulation à pression constante et présente une configuration commutable sur "sans pression", de préférence commutable sur "sans pression" électriquement à partir du système de bus.

8. Dispositif de commande selon la revendication 5, **caractérisé en ce que** la pompe (4) est une pompe de régulation à réglage de courant d'aümentation et/ou de pression d'alimentation électrique pouvant être actionné à partir du système de bus.
